# FASCICULE DE BREVET EUROPEEN

(11) **EP 2 663 376 B1**
(45) Date de publication et mention de la délivrance du brevet: **24.10.2018**
(21) Numéro de dépôt: 12705324.7
(22) Date de dépôt: 12.01.2012
(51) Int. Cl.: A63B 61/02, A63B 63/00, A63B 63/08, A63B 71/06, G09F 13/22, G09F 23/00, A63B 61/00, F21V 33/00, F21S 4/22, F21S 4/26, F21Y 115/10

(54) **FILET LUMINEUX POUR EQUIPEMENT SPORTIF ET AUTRE ET EQUIPEMENT SPORTIF POUR JEUX DE BALLE OU ANALOGUE LE COMPORTANT**
LEUCHTENDES NETZ FÜR SPORTGERÄT UND ANDERES SPORTGERÄT FÜR BALLSPIELE ODER ÄHNLICHES WELCHES DAS NETZ UMFASST
LUMINOUS NET FOR SPORT EQUIPMENT AND OTHER SPORT EQUIPMENT FOR BALL GAMES OR THE LIKE WHICH COMPRISES THE SAID NET

(30) Priorité: 14.01.2011 FR 1150312
(43) Date de publication de la demande: 20.11.2013
(73) Titulaire: Crazy Nets, 34130 Lansargues (FR)
(72) Inventeur: BERARD, Hervé, 34130 Lansargues (FR)
(74) Mandataire: Rhein, Alain
(86) Numéro de dépôt international: PCT/FR2012/050077
(87) Numéro de publication internationale: WO 2012/095610

(56) Documents cités:
- EP-A1- 0 069 665
- EP-A2- 0 805 304
- DE-U1- 29 602 705
- DE-U1- 29 711 772
- US-A- 2 468 773
- US-A- 5 280 904
- US-A- 5 424 925
- US-A- 5 632 550
- US-A- 5 800 046
- US-A- 5 882 742
- US-A1- 2004 208 002
- US-A1- 2006 158 883
- US-A1- 2006 197 474
- US-A1- 2008 088 258
- US-A1- 2008 092 800
- US-A1- 2008 200 061
- US-B1- 6 969 185

## Description

### Domaine technique

La présente invention est du domaine des équipements pour terrains de sports en plein air ou en salle et se rapporte plus particulièrement à un filet et à un équipement sportif équipé d'un filet conforme à l'invention, cet équipement sportif pouvant être non limitativement un but, un panier, etc. La présente invention est également du domaine des matériels utilisés pour l'affichage de messages lumineux qu'ils soient sous forme de texte et/ou d'icônes.

### État de la technique antérieure.

De nombreux jeux de balle, ballon ou palet utilisent des filets soit pour diviser une aire de jeu par un axe médian, soit pour former, en combinaison avec une structure porteuse, une zone de but. Selon le premier cas de figure le filet est tendu verticalement entre deux montants verticaux d'extrémité. Dans le second cas de figure le filet est fixé à une structure porteuse et forme en arrière de cette dernière une poche de rétention de la balle ou du palet.

Le filet peut aussi être suspendu à une structure porteuse circulaire et être agencé en tube pour être traversé par la balle ou le ballon.

Pour améliorer l'attractivité des jeux de balles, l'état de la technique propose d'illuminer l'équipement sportif lorsque un point est marqué. Ainsi certains équipements associent à la structure porteuse du filet, une série d'ampoules électriques du type LED. Une telle disposition est notamment décrite dans la demande de brevet WO 2007006826. Pour d'autres équipements, les sources lumineuses, sous forme de guirlande, sont directement associées au filet. Une telle disposition est notamment décrite dans le brevet US 5 280 904.

On connaît aussi l'utilisation de filets dans un dessein informatif. De tels filets sont notamment connus du brevet US 6 969 185.

### Exposé de l'invention

Les solutions préconisées par l'état de la technique s'avèrent coûteuses puisqu'elles consistent à équiper un matériel existant d'un ensemble lumineux.

La présente invention vise notamment à résoudre ce problème.

La présente demande concerne un filet lumineux avec toutes les caractéristiques décrites dans la revendication 1.

En raison de telles dispositions, les éléments longiformes souple lumineux font partie intégrante du filet ce qui diminue le coût de ce dernier. Le filin de renforcement que comporte chaque élément longiforme lumineux est de nature à conférer à ce dernier une résistance à l'effort de traction résultant du choc d'un ballon, d'une balle ou d'un joueur sur le filet et de préserver ainsi de toutes détériorations, les organes lumineux disposés dans la gaine transparente, cette dernière assurant aussi la protection des organes lumineux contre les chocs et les intempéries.

Les organes lumineux peuvent être constitués par des pastilles phosphorescentes ou analogues mais préférentiellement, pour contrôler l'effet lumineux produit et déclencher l'émission lumineuse lors de phases particulières du jeu, tels que marquage de points et autres, les organes lumineux sont du type de ceux aptes à émettre un signal lumineux lorsqu'ils sont traversés par un courant électrique. Ces organes lumineux sont alimentés en énergie électrique par un bus d'alimentation sous forme de plusieurs conducteurs électriques installés dans la gaine et connectés à une source d'énergie électrique externe ou interne à la gaine. Additionnellement, les organes lumineux sont de plus connectés à un bus de commande interne à la gaine.

Avantageusement, pour réduire la consommation électrique, chaque organe lumineux, selon un autre aspect de l'invention, est constitué par une diode électroluminescente. Ce type de composant présente de plus l'avantage de mieux résister au choc qu'une ampoule électrique et d'être d'un coût réduit.

Pour assurer un meilleur contrôle de l'effet lumineux, les diodes électroluminescentes sont adressables et sont connectées à un bus de commande courant dans la gaine et connecté au moyen de contrôle. Par ce biais, chaque diode peut être alimentée en énergie électrique indépendamment des autres selon une relation d'ordre préétablie en vue de produire un effet lumineux particulier.

Le bus de commande, selon une autre disposition de l'invention, sera piloté à distance via une liaison filaire ou une liaison hertzienne par une unité de contrôle et de commande intégrant un logiciel approprié. Grâce à cette unité, il sera possible de former des images lumineuses sur le filet ou des inscriptions telles que non limitativement, des messages à caractères informatifs ou publicitaires, ces messages pouvant être fixes le temps de l'affichage ou bien défilant.

Selon une autre disposition de l'invention, les organes lumineux, le filin de renforcement, les bus de commande et d'alimentation sont noyés dans la matière de la gaine, ladite gaine étant formée par extrusion autour de ces éléments. De par cette disposition, les différents composants sont maintenus de toutes parts par la gaine et sont immobilisés les uns par rapport au autres.

Selon une autre disposition de l'invention, chaque diode est montée sur un support plan intégrant une électronique d'alimentation, de commande et de gestion constituant moyen de commande de ladite diode.

Selon une autre disposition de l'invention, les différents supports plans sont régulièrement écartés les uns des autres, les différents moyens de commande et de gestion que comportent les différents supports plans sont successivement réunis électriquement par des conducteurs électriques de commande et par des conducteurs électriques d'alimentation en énergie électrique, les différents supports plans sont fixés sur le filin, et les fils de commande et gestion et les fils d'alimentation, entre deux supports plans successifs, forment chacun une ligne courbe dans la gaine. La ligne courbe que forme chaque fil électrique constitue une réserve de longueur afin d'éviter que sous l'effet d'une traction exercée sur la gaine ils ne soient arrachés. Ainsi seuls le filin et la gaine encaissent les efforts de traction.

Selon une autre disposition de l'invention, le support plan est formé d'un circuit imprimé multicouches. Une telle disposition est propre à réduire les dimensions de ce support plan pour une meilleure intégration dans la gaine. Par ailleurs, la technologie multicouches permet d'optimiser la distribution de l'énergie électrique aux différents organes électriques associés au support plan et ce, sans risque de détérioration par effet Joule, des pistes concernées du circuit imprimé.

Selon une autre disposition de l'invention, la gaine au niveau de chaque diode est opacifiée afin d'obtenir un effet diffusant de la lumière.

Selon encore une autre disposition de l'invention, l'électronique d'alimentation, de commande et de gestion que comporte chaque support plan intègre une alimentation active apte à charger par découpage, un condensateur d'alimentation de la diode et à mesurer la tension à ses bornes d'entrée pour déterminer la fréquence de découpage.

Avantageusement, selon une autre disposition de l'invention, les éléments longiformes lumineux sont fixés les uns aux autres au niveau de leur jonction par des moyens d'attache. Ces moyens d'attache ont une fonction d'immobilisation des éléments longiformes les uns par rapport aux autres et de conformation des mailles que présente le filet.

Selon une autre disposition de l'invention, chaque élément longiforme lumineux du filet forme des ondulations. Cette disposition autorise une disposition coplanaire des éléments longiformes lumineux tout en assurant la formation des mailles.

La présente invention porte également sur un équipement sportif comportant une structure porteuse et un filet conforme à l'invention fixé à cette structure porteuse.

### Description sommaire des figures et des dessins.

D'autres avantages, buts et caractéristiques de l'invention apparaîtront à la lecture de la description d'une forme préférée de réalisation donnée à titre d'exemple non limitatif en se référant aux dessins annexés en lesquels :
- la figure 1 est une vue de face d'un élément lumineux selon une première forme de réalisation,
- la figure 2 est une vue de face d'un filet réalisé à partir d'un élément lumineux selon la figure 1,
- la figure 3 est une vue de face d'un élément lumineux selon une deuxième forme de réalisation,
- la figure 4 est une vue d'un filet réalisé à partir d'un élément lumineux selon la figure 3,
- la figure 5 est une vue de face d'un élément lumineux selon une troisième forme de réalisation,
- la figure 6 est une vue d'un filet réalisé à partir d'un élément lumineux selon la figure 6,
- la figure 7 est une vue en coupe selon une section droite d'un élément longiforme lumineux constitutif du filet,
- la figure 8 est une vue en plan d'un croisillon,
- la figure 9 est vue d'une des deux demi-coquilles constitutive du croisillon selon la figure 8,
- la figure 10 est une vue d'un moyen d'attache du genre agrafe,
- la figure 11 est une vue de face d'un équipement sportif du genre but comportant un filet selon l'invention,
- la figure 12 est une section droite d'un montant ou d'une traverse de la structure porteuse que comporte le but selon la figure 10.

### Meilleure manière de réaliser l'invention

En figures 2, 4 et 6 est représenté un filet 1 selon l'invention. Ce filet 1 est constitué par assemblage de plusieurs éléments longiformes souples 10, ponctuellement jointifs, dont certains ou tous sont lumineux. Chaque élément longiforme 10 peut être rectiligne ou bien former des ondulations régulières 150.

En figure 1 et 3 et 5 sont représentées trois formes de réalisation d'un élément longiforme lumineux ondulé, souple, cet élément présentant une succession de creux et saillies. Les ondulations sont formées par pliage de l'élément longiforme lumineux. En figure 1 on peut remarquer que les ondulations que forme chaque élément longiforme lumineux sont triangulaires tandis qu'en figure 3 les ondulations que présente chaque élément longiforme lumineux 10 sont carrées. En figure 5 les ondulations forment des angles droits.

Comme on peut le voir en figures 2, 4 et 6, les éléments longiformes lumineux 10 sont parallèles entre eux et coplanaires et forment des rangées équidistantes en contacts ponctuels les unes avec les autres. Pour un filet réalisé à partir d'éléments longiforme lumineux 10 présentant des ondulations triangulaires selon la figure 1, chaque élément sera décalé longitudinalement par rapport à chaque élément contigu. Ainsi les creux que présente chaque élément longiforme lumineux 10 seront en regard des creux que présente le ou chaque élément longiforme lumineux contigu. Cette configuration est propre à former les mailles du filet, ces mailles présentant alors un contour polygonal carré ou en forme de losange. Pour un filet réalisé à partir d'éléments longiforme 10 présentant des ondulations carrées ou rectangulaires (fig.4), aucun décalage longitudinal ne sera établi entre les éléments longiforme lumineux 10. Selon cette disposition, chaque maille formée correspond à l'un des creux déterminé par les ondulations. Pour ce qui concerne le filet objet de la figure 6, chaque élément longiforme lumineux 10 adopte une disposition en gradins.

A chaque point de contact entre les éléments longiforme lumineux 10 est installé un moyen d'attache, décrit plus loin, assurant une fonction de conformation des mailles du filet.

Dans la forme de réalisation précédemment décrite, les éléments longiformes lumineux 10 sont coplanaires et ondulés. Selon une autre forme de réalisation, les éléments longiformes 10 sont substantiellement rectilignes et sont agencés en rangés et colonnes. Les rangées et les colonnes seront obliques ou perpendiculaires les unes par rapport aux autres. Selon une première variante, les rangées et colonnes sont entrelacées tandis que selon une seconde variante d'exécution, les rangées sont disposées selon un premier plan et les colonnes selon un second plan. Les colonnes et les rangées sont ponctuellement jointives et au niveau de chaque point de contact entre les rangées et colonnes sera disposé un moyen d'attache.

La figure 5 montre un élément longiforme lumineux 10 selon une section droite. Cet élément longiforme 10 est constitué d'une gaine 100 en matière synthétique, souple, transparente à la lumière, apte à résister au vieillissement dû aux effets des intempéries et de la lumière solaire. Dans la gaine 100, cet élément est doté d'un filin de renforcement 101 apte à résister à l'étirement et ainsi conférer à la gaine une résistance à la traction. Ce filin 101 est souple et minimise grandement l'aptitude de la gaine à s'allonger sous l'effet d'un effort de traction. Ce filin sera avantageusement constitué en matière synthétique par exemple du type de celle connue sous le nom commercial de « KEVLAR ». Le filin de renforcement 101 s'étend dans la gaine 100 dans le sens de la longueur de cette dernière. La longueur du filin dans la gaine est égale à la longueur de la gaine. De cette manière le filin ne forme aucune réserve de longueur dans la gaine.

La gaine 100 renferme également des organes lumineux 102 constitués par des diodes électroluminescentes, de préférence adressables, connectées à un bus d'alimentation en énergie électrique 105 ainsi qu'à un bus de commande 106. Le bus d'alimentation en énergie électrique est connecté à une source d'énergie électrique, de préférence externe à la gaine 100. Le bus de commande 106 est connecté à une unité de commande connue en soi.

Chaque diode 102 est avantageusement montée sur un support plan 103 formé d'un circuit imprimé multicouches intégrant une électronique d'alimentation, de commande et de gestion 104, constituant moyen de commande, prévue pour piloter la diode, c'est-à-dire, notamment, autoriser ou interrompre le passage du courant dans cette dernière et la commander en couleur.

Ce support plan 103, la diode 102 et l'électronique de commande 104 forment ainsi un module lumineux 110 adressable, connecté aux modules lumineux adjacents par le bus d'alimentation électrique 105 et par le bus de commande 106.

De préférence l'électronique d'alimentation, est du type à découpage et est associée électriquement à un condensateur d'alimentation de la diode. Cette électronique alimentation est apte à piloter la fréquence de découpage en fonction de la tension d'entrée à ses bornes. De cette manière les pertes en ligne se trouvent ainsi prises en compte.

Avantageusement, afin d'assurer un éclairage optimal chaque support 103 recevra deux diodes opposées fonctionnant de concert.

Les modules lumineux 110 sont disposés à écartement constant les uns des autres et sont fixés chacun, par le support plan 103 sur le filin 101. De préférence, le support plan 103 de chaque module sera fixé au filin par un point de colle ou par tout autre moyen. Entre deux modules adjacents s'étendent les fils électriques 105 du bus d'alimentation et les fils électriques 106 du bus de commande. Pour éviter leur rupture, ces derniers se développent selon une ligne courbe. Ainsi le filin, dans la gaine est tendu alors que les fils du bus d'alimentation et de commande ne le sont pas.

Selon la forme préférée de réalisation, le filin de renforcement, les modules lumineux 110, le bus d'alimentation 105 et le bus de commande 106 sont noyés dans la matière constitutive de la gaine 100, cette gaine étant formée par extrusion autour de ces éléments. Ainsi la matière de la gaine est intimement au contact tant du filin 101 que des différents composants électriques ce qui assure le maintien de ces derniers dans la gaine selon une position immuable. Pour renforcer l'adhérence du filin dans la gaine, ce dernier pourra être légèrement vrillé ou bien comporter des noeuds.

Toujours pour assurer un éclairage optimal, la gaine, au niveau de chaque diode pourra être légèrement opacifiée afin de créer un effet de diffusion circulaire de la lumière. L'opacification de la gaine pourra être obtenue par injection de matière appropriée lors de l'extrusion ou bien par tout autre moyen adapté.

Avantageusement, chaque élément longiforme lumineux 10 composant le filet 1 est connecté à une rampe de distribution commune aux divers éléments 10, cette rampe présentant un bus d'alimentation et un bus de commande auxquels se connectent respectivement, par des connecteurs appropriés, le bus d'alimentation 105 et le bus de commande 106 de chaque élément longiforme lumineux 10.

La possibilité d'adressage des diodes électroluminescentes et plus précisément des modules correspondants permet de les alimenter individuellement et d'identifier leur position respective dans le filet. Ainsi à chaque adresse correspondra une position de diode, selon par exemple un système de coordonnées cartésiennes, les diodes étant disposées selon des lignes horizontales et des colonnes verticales.

Le bus de commande est piloté à distance via une liaison filaire ou une liaison hertzienne par une unité de contrôle et de commande intégrant un logiciel approprié. De par ces disposition, il devient possible de former avec le filet un écran d'affichage sur lequel seront affichés des messages fixes ou défilant sous forme de texte et/ou d'images statiques ou animées.

En figures 8 et 9 est représenté un exemple de réalisation d'un moyen d'attache. Selon cette forme de réalisation, ce moyen d'attache se présente sous la forme d'un croisillon 2 en matériau transparent à la lumière.

Comme on peut l'observer sur ces figures, ce croisillon 2 assure la liaison mécanique entre deux mailles en relation de juxtaposition selon une même diagonale, et forme deux fourreaux tubulaires 20, cintrés, opposés, prévus pour recevoir respectivement les deux éléments longiformes souples 10 adjacents. Chaque fourreau cintré forme l'un des angles de la maille.
De préférence, afin de faciliter le montage, chaque croisillon 2 est constitué par deux demi-coquilles 200 aptes à être assemblées l'une à l'autre selon un plan de joint médian.

Selon une autre forme de réalisation, chaque moyen d'attache est constitué par une agrafe (Fig.10), ou un lien souple formant noeud autour des deux éléments longiformes lumineux. Alternativement, les éléments longiformes lumineux sont liés l'un à l'autre par des points de colle comme on peut le voir en figures 2, 4 et 6.

En figure 11 est montré un équipement sportif comportant un filet 1 selon l'invention et formant un but pour jeu de balle ou ballon. Ce but comprend une structure porteuse rigide 5 de forme quadrangulaire formant deux montants verticaux 50 et une traverse supérieure horizontale 51.

À cette structure 5 est fixé, par sa bordure, un filet 1 conforme à l'invention formant en arrière de ladite structure une poche de rétention de la balle ou du ballon. Cette structure porteuse est dotée de logements longitudinaux 52 dans lesquels sont disposés des modules longiformes lumineux 110.

Avantageusement, comme on peut le voir en figure 12, les montants et/ou la traverse de la structure 5 sont cannelés et reçoivent, dans les canaux 52 formés, des éléments longiformes lumineux 110 tels que ceux précédemment décrits. Ces éléments longiformes 10 sont toujours associés à un bus d'alimentation en énergie électrique et à un bus de commande. Les canaux formés 52 pourront être recouverts d'un capotage de protection 53 en matériau transparent à la lumière.

De préférence, l'un au moins des éléments de la structure porteuse, (montant 50 ou traverse 51) sera doté de la rampe de distribution sus évoquée.

Avantageusement, les montants 50 de cette structure porteuse 5 intégreront dans un logement approprié, un jeu de batteries électriques 54 constituant la source d'énergie électrique d'alimentation des différents modules 110.

L'équipement sportif tel que décrit n'est pas limité à un but, au contraire, cet équipement sportif peut être un panier pour la pratique du jeu de basket. Il peut également former une barrière de division d'une aire de jeu pour la pratique par exemple du tennis, du volleyball et autre. Dans ce cas de figure, la structure porteuse de l'équipement sportif sera formée de deux montants verticaux espacés l'un de l'autre et d'un filin tendu entre ces deux montants, le filet 1 étant alors suspendu à ce filin.

De même l'utilisation du filet n'est pas limitée aux seuls équipements sportifs, au contraire le filet selon l'invention peut être utilisé en tant qu'élément d'affichage de messages publicitaires et autres.

Il va de soi que la présente invention peut recevoir tous aménagements et variantes du domaine des équivalents techniques sans pour autant sortir du cadre du présent brevet tel que défini par les revendications ci-après.

## Revendications

1. Filet lumineux pour équipement sportif constitué à partir d'éléments longiformes souples (10), ponctuellement jointifs, dont certains (10) au moins de ces éléments souples sont lumineux et sont constitués chacun :
- d'une gaine longiforme (100) transparente à la lumière, en matériau synthétique,
- d'une série d'organes lumineux (102) répartis dans la gaine longiforme (100) selon au moins une file et,
- **caractérisé par** un filin de renforcement (101), souple noyé dans la gaine (100), s'étendant sur toute la longueur de cette dernière, la longueur dudit filin dans la gaine étant égale à la longueur de ladite gaine, apte à conférer à l'élément souple (10) une résistance à la traction.

2. Filet selon la revendication 1, **caractérisé en ce que** les organes lumineux (102) sont aptes à émettre de la lumière lorsqu'ils sont traversés par un courant électrique et que les dits organes (102) sont alimentés en énergie électrique par des conducteurs (105) installé dans la gaine (100) et connecté à une source d'énergie électrique via un moyen de commande (104).

3. Filet selon la revendication précédente, **caractérisé en ce que** les organes lumineux (102) sont des diodes électroluminescentes.

4. Filet selon la revendication précédente, **caractérisé en ce que** les diodes électroluminescentes (102) sont adressables et que la gaine (100) reçoit de plus un bus de commande connecté électriquement aux dites diodes (102).

5. Filet selon la revendication précédente, **caractérisé en ce que** chaque diode (102) est montée sur un support plan (103) intégrant une électronique d'alimentation, de commande et de gestion (104), constituant moyen de commande de ladite diode (102).

6. Filet selon la revendication précédente, **caractérisé en ce que** les supports plans (103) sont formés par des circuits imprimés multicouches.

7. Filet selon l'une quelconque des revendications 5 ou 6, **caractérisé en ce que** chaque support (103) reçoit deux diodes opposées (102) fonctionnant de concert.

8. Filet selon l'une quelconque des revendications précédentes, **caractérisé en ce que** le filin de renforcement (101) et les organes lumineux (102) sont noyés dans la matière dans le gaine (100), cette dernière étant souple et étant formée par extrusion autour de ces éléments.

9. Filet selon l'une quelconque des revendications précédentes, **caractérisé en ce que** la gaine (100) de chaque élément longiforme lumineux (10), au niveau de chaque diode (102), est opacifiée afin d'obtenir un effet diffusant de la lumière.

10. Filet selon l'une quelconque des revendications précédentes, **caractérisé en ce que** les éléments longiformes (10) sont fixés les uns aux autres au niveau de leur jonction par des moyens d'attache.

11. Filet selon la revendication précédente, **caractérisé en ce que** chaque moyen d'attache est constitué par un croisillon (2) formé de deux demi-coquilles (200) assemblées l'une à l'autre selon un plan de joint médian.

12. Filet selon la revendication précédente, **caractérisé en ce que** chaque croisillon (2) forme deux fourreaux (20) coudés, opposés aptes à recevoir chacun un élément longiforme lumineux (10).

13. Filet selon la revendication 10, **caractérisé en ce que** les moyens d'attache sont constitué par des agrafes.

14. Filet selon la revendication 10, **caractérisé en ce que** les moyens d'attache sont constitués par des points de colle.

15. Filet selon l'une quelconque des revendications précédentes, **caractérisé en ce que** chaque élément longiforme lumineux (10) forme des ondulations (150).

16. Filet selon l'une quelconque des revendications précédentes, **caractérisé en ce que** chaque élément longiforme lumineux (10) est connecté à une rampe de distribution commune aux divers éléments (10), cette rampe présentant un bus d'alimentation et un bus de commande auxquels se connectent respectivement par des connecteurs appropriés le bus d'alimentation (105) et le bus de commande (106) de chaque dit élément longiforme lumineux (10).

17. Equipement sportif pour aire de jeu, **caractérisé en ce qu'**il est formé d'une structure porteuse (5) et d'un filet (1) selon l'une quelconque des revendications précédentes, fixé à ladite structure porteuse.

18. Équipement sportif selon la revendication précédente, **caractérisé en ce que** la structure porteuse (5) comprend des logements longitudinaux (52) dans lesquels sont disposés des modules longiformes lumineux (10).

## Patentansprüche

1. Lichtnetz für Sportausrüstungen, hergestellt aus punktuell verbundenen flexiblen länglichen Elementen (10), wobei mindestens einige (10) dieser flexiblen Elemente leuchtend sind und jeweils bestehen aus:
- einer länglichen, lichtdurchlässigen Hülle (100) aus synthetischem Material,
- einer Reihe von Leuchtorganen (102), die in der länglichen Hülle in mindestens einer Reihe verteilt sind, und
**gekennzeichnet durch** einen flexiblen Verstärkungsstrang (101), der in die Hülle (100) eingebettet ist und sich über die gesamte Länge derselben erstreckt, wobei die Länge des besagten Strangs in der Hülle gleich der Länge der besagten Hülle ist, und geeignet ist, dem flexiblen Element (10) eine Zugfestigkeit zu verleihen.

2. Netz nach Anspruch 1, **dadurch gekennzeichnet, dass** die Leuchtorgane (102) in der Lage sind, Licht abzustrahlen, wenn ein elektrischer Strom durch die letzteren fließt, und dass die besagten Organe (102) durch Leiter (105), die in der Hülle (100) installiert und über eine Steuereinrichtung (104) mit einer Stromquelle verbunden sind, mit elektrischer Energie versorgt werden.

3. Netz nach dem vorhergehenden Anspruch, **dadurch gekennzeichnet, dass** die Leuchtelemente (102) Leuchtdioden sind.

4. Netz nach dem vorhergehenden Anspruch, **dadurch gekennzeichnet, dass** die Leuchtdioden (102) adressierbar sind und die Hülle (100) außerdem einen Steuerbus erhält, der elektrisch mit den besagten Dioden (102) verbunden ist.

5. Netz nach dem vorhergehenden Anspruch, **dadurch gekennzeichnet, dass** jede Diode (102) auf einem flachen Träger (103) montiert ist, der eine Stromversorgungs- und Verwaltungssteuerelektronik (104) integriert, die ein Mittel zur Steuerung der Diode (102) bildet.

6. Netz nach dem vorhergehenden Anspruch, **dadurch gekennzeichnet, dass** die flachen Träger (103) aus mehrschichtigen gedruckten Schaltungen bestehen.

7. Netz nach irgendeinem der Ansprüche 5 oder 6, **dadurch gekennzeichnet, dass** jeder Träger (103) zwei gemeinsam arbeitende Dioden (102) aufnimmt.

8. Netz nach irgendeinem der vorhergehenden Ansprüche, **dadurch gekennzeichnet, dass** der Verstärkungsstrang (101) und die Leuchtelemente (102) in das Material der Hülle (100) eingebettet sind, wobei letztere flexibel ist und durch Extrusion um diese Elemente herum gebildet wird.

9. Netz nach irgendeinem der vorhergehenden Ansprüche, **dadurch gekennzeichnet, dass** die Hülle (100) jedes länglichen Leuchtelements (10) im Bereich jeder Diode (102) getrübt ist, um eine Diffusionswirkung des Lichtes zu erhalten.

10. Netz nach irgendeinem der vorhergehenden Ansprüche, **dadurch gekennzeichnet, dass** die länglichen Elemente (10) im Bereich ihrer Verbindung durch Befestigungsmittel aneinander befestigt sind.

11. Netz nach dem vorhergehenden Anspruch, **dadurch gekennzeichnet, dass** jedes Befestigungsmittel aus einem Kreuzstück (2) besteht, das aus zwei Halbschalen (200) gebildet ist, die in einer mittleren Verbindungsebene miteinander verbunden sind.

12. Netz nach dem vorhergehenden Anspruch, **dadurch gekennzeichnet, dass** jedes Kreuzstück (2) zwei gegenüberliegende gebogene Hüllen (20) bildet, die jeweils geeignet sind, ein längliches Leuchtelement (10) aufzunehmen.

13. Netz nach Anspruch 10, **dadurch gekennzeichnet, dass** die Befestigungsmittel aus Klammern bestehen.

14. Netz nach Anspruch 10, **dadurch gekennzeichnet, dass** die Befestigungsmittel aus Klebepunkten bestehen.

15. Netz nach irgendeinem der vorhergehenden Ansprüche, **dadurch gekennzeichnet, dass** jedes längliche Leuchtelement (10) Sicken (150) bildet.

16. Netz nach irgendeinem der vorhergehenden Ansprüche, **dadurch gekennzeichnet, dass** jedes längliche Leuchtelement (10) mit einer für die verschiedenen Elemente (10) gemeinsamen Verteilungsrampe verbunden ist, wobei diese Rampe einen Versorgungsbus und einen Steuerungsbus aufweist, mit denen der Versorgungsbus (105) bzw. der Steuerungsbus (106) jedes besagten länglichen Leuchtelements (10) über geeignete Verbinder verbunden sind.

17. Sportgerät für Spielplätze, **dadurch gekennzeichnet, dass** es aus einer Tragstruktur (5) und einem Netz (1) nach irgendeinem der vorhergehenden Ansprüche, das an der Tragstruktur befestigt ist, gebildet ist.

18. Sportgerät nach dem vorhergehenden Anspruch, **dadurch gekennzeichnet, dass** die Trägerstruktur (5) Längsaussparungen (52) umfasst, in denen längliche Leuchtmodule (10) angeordnet sind.

## Claims

1. Light net for sports equipment made from punctually joined flexible elongate elements (10), at least some (10) of these flexible elements being luminous and each consisting of:
- an elongate sheath (100) transparent to light, made of synthetic material,
- a series of light organs (102) distributed in the elongate sheath in at least one line, and
**characterized by** a flexible reinforcement wire (101) embedded in the sheath (100), extending over the entire length of the latter, the length of said wire in the sheath being equal to the length of said sheath, capable of providing the flexible element (10) with a tensile strength.

2. Net according to claim 1, wherein the light organs (102) are capable of emitting light when an electric current passes through them and said organs (102) are supplied with electrical power by conductors (105) installed in the sheath (100) and connected to a power source via a control means (104).

3. Net according to the preceding claim, wherein the light organs (102) are light-emitting diodes.

4. Net according to the preceding claim, wherein the light-emitting diodes (102) are addressable and the sheath (100) receives in addition a control bus electrically connected to said diodes (102).

5. Net according to the preceding claim, wherein each diode (102) is mounted on a flat support (103) incorporating a supply and management control electronics (104) forming a means for controlling said diode (102).

6. Net according to the preceding claim, wherein the flat supports (103) are formed of multilayer printed circuits.

7. Net according to any one of claims 5 or 6, wherein each support (103) receives two opposite diodes (102) operating in concert.

8. Net according to any one of the preceding claims, wherein the reinforcing wire (101) and the light organs (102) are embedded in the material of the sheath (100), the latter being flexible and being formed through extrusion around these elements.

9. Net according to any one of the preceding claims, wherein the sheath (100) of each luminous elongate element (10), at the level of each diode (102), is made opaque in order to obtain a light-diffusing effect.

10. Net according to any one of the preceding claims, wherein the elongate elements (10) are fixed to each other at the level of their junction by fastening means.

11. Net according to the preceding claim, wherein each fastening means consists of a brace (2) formed of two half-shells (200) assembled to each other in a median junction plane.

12. Net according to the preceding claim, wherein each brace (2) forms two opposite bent sleeves (20), adapted to each receive a luminous elongate element (10).

13. Net according to claim 10, wherein the fastening means consist of staples.

14. Net according to claim 10, wherein the fastening means consist of adhesive spots.

15. Net according to any one of the preceding claims, wherein each elongated light element (10) forms corrugations (150).

16. Net according to any one of the preceding claims, wherein each luminous elongate element (10) is connected to a common distribution ramp for the various elements (10), this ramp having a power-supply bus and a control bus, which the power-supply bus (105) and the control bus (106), respectively, of each said elongate luminous element (10) are connected to by appropriate connectors.

17. Sports equipment for a playground, wherein it is formed of a support structure (5) and a net (1) according to any one of the preceding claims, fastened to said support structure.

18. Sports equipment according to the preceding claim, wherein the carrier structure (5) comprises longitudinal recesses (52), in which luminous elongate modules (10) are arranged.
